# EUROPÄISCHE PATENTSCHRIFT

(11) **EP 2 090 704 B1**
(45) Veröffentlichungstag und Bekanntmachung des Hinweises auf die Patenterteilung: **25.12.2013**
(21) Anmeldenummer: 09157898.9
(22) Anmeldetag: 14.04.2009
(51) Int. Cl.: E04B 1/26, E04H 12/04, E04H 12/24

(54) **Verbundanker**
Shear connector
Dispositif d'ancrage

(30) Priorität: 13.02.2008 DE 102008009056
(43) Veröffentlichungstag der Anmeldung: 19.08.2009
(73) Patentinhaber: INDUO Gesellschaft zur Verwertung von Schutzrechten mbH & Co. KG, 41352 Korschenbroich (DE)
(72) Erfinder: Reichartz, Paul, 41352 Korschenbroich (DE)
(74) Vertreter: Lenzing Gerber Stute

(56) Entgegenhaltungen:
- GB-A- 2 133 855
- US-A- 1 761 509
- US-A- 3 231 945
- US-A- 3 555 747
- US-A- 3 580 534
- US-A- 4 040 589

## Beschreibung

Die Erfindung betrifft einen Verbundanker mit mindestens an einer ersten Seite des Verbundankers vorgesehenen Ankerstiften für den Eingriff in ein Bauteil, insbesondere für den Eingriff in die Außenseite eines Holzträgers oder Holzmastes.

Ein Verbundanker der eingangs genannten Art ist aus der WO 2007/121881 A1 bekannt. Er wird in einem Trägerverbundsystem eingesetzt und dient insbesondere zur Verbindung von Holzbauteilen mit anderen Bauteilen, die ebenso aus einem Holzwerkstoff, aber auch aus einem beliebigen anderen Werkstoff bestehen können. Dabei greifen die Ankerstifte in Löcher im Bauteil ein, die üblicherweise bereits vor dem Einsetzen der Ankerstifte in das Bauteil eingebracht worden sind. Der vorbekannte Verbundanker ist insbesondere für Rundholzmaste einsetzbar und weist dafür eine konkav geformte Anlagefläche als erste Seite auf, mit der der Verbundanker an der Außenseite eines Rundholzmastes anliegt. Über die in den Holzmast eingreifenden Ankerstifte werden die von einem anderen Bauteil auf den Verbundanker wirkende Kräfte möglichst homogen in den Holzmast eingeleitet, ebenso wie auf den Holzmast wirkende Kräfte über die Ankerstifte gut vom Holzmast auf das oder die anderen Bauteile abgeleitet werden können.

Aus der US 1,761,509A ist ein Befestigungselement zum Befestigen von Querträgern an Holzpfosten bekannt, bei dem das Befestigungselement über drei Eckpunkte des Fixierungselements markierende Schrauben am Pfosten befestigt wird. Der Körper des Fixierungselements ist auf der dem Pfosten zugewandten Seite hohl und zum Rand hin offen ausgeblidet, so dass der Raum zwischen dem Fixierungselement und dem Pfosten hinterlüftet ist.

Die von einem Verbundanker abgedeckte Fläche des Bauteils gegenüber der lediglich für die Ankerstifte benötigten Fläche kann vergleichsweise groß und notwendig sein, insbesondere um den Verbundanker mit dafür vorgesehenen Mitteln am Bauteil gegen ein ungewünschtes Herausbewegen bzw. Herausrutschen zu sichern und seine Lage am Bauteil zu stabilisieren. So weisen beispielsweise einige der aus der WO 2007/121881 A1 bekannten Verbundanker seitliche, die Anlagefläche verbreiternde Stege mit an ihrem äußeren Rand vorgesehenen Durchgangslöchern für Schrauben auf, mit denen der mit seinen Ankerstiften in den Mast eingreifende Verbundanker am Mast gesichert wird.

Da derartige Verbundanker, wie im Fall der WO 2007/121881 A1 für den Außeneinsatz gedacht sind, bei dem sie und die damit verbundenen Bauteile der Witterung ausgesetzt sind, liegt der vorliegenden Erfindung die Aufgabe zugrunde, Verbundanker zur Verfügung zu stellen, die konstruktiv so ausgestaltet sind, dass sie eine möglichst witterungsbeständige Bauteilverbindung ermöglichen.

Diese Aufgabe wird mit einem Verbundanker mit den Merkmalen des Anspruchs 1 gelöst,

Unter Bautell wird hier und Im Folgenden Jedes konstruktive Element verstanden, das über einen erfindungsgemäßen Verbundanker mit einem anderen konstruktiven Element verbunden werden soll,

Es wurde festgestellt, dass es zum Schutz eines Bauteils, insbesondere eines Holzträgers oder Holzmastes, sinnvoll ist, wenn die vom Verbundanker abgedeckte Fläche des Bauteils hinterlüftet ist, der Verbundanker also nicht vollfächig an dem Bauteil anliegt. Somit kann ein Stau von Feuchügkelt zwischen dem Verbundanker und dem Bauteil und dadurch bedingter Pilzbefall oder Moderfäule weitgehend vermieden werden. Hierfür weist der Verbindungsanker erfindungsgemäß gegenüber anderen Teilen der ersten Seite erhabene Anlageabschnitte an der ersten Seite sowie einen dazwischen liegenden zentralen Bereich auf, der zurück gesetzt ist und sich von einer äußeren Kante der Seite zur gegenüberliegenden äußeren Kante der Seite erstreckt, wobei sich der zentrale Bereich parallel zur Längsache des Verbundankers und in einem mittleren Bereich über die gesamte Breite der ersten Seite erstreckt und in ebener Projektion ein Kreuz bildet.

Nachdem auch der erfindungsgemäße Verbundanker insbesondere für den Einsatz an Holzmasten gedacht ist, für die üblicherweise Rundhölzer verwendet werden, ist die Form und Ausrichtung der ersten Seite des Verbundankers an die Außenseite des Bauteils, an das sie angelegt werden soll, angepasst, wobei in dem Fall die Anlagefläche des Anlageabschnitts im Wesentlichen parallel zum Rest der ersten Seite verläuft. Dementsprechend sind für die Verwendung mit Rundholzmasten Verbundanker bevorzugt, deren ersten Seiten konkav ausgebildet ist.

Die Anlagefläche eines Anlageabschnitts muss aber nicht zwangsläufig parallel zum Rest der ersten Seite verlaufen. Vielmehr kann der Abstand zwischen den einzelnen Teilen der ersten Seite und dem Bauteil variieren. So kann der von dem Anlageabschnitt definierte Abstand beispielsweise In einem zentralen Bereich der ersten Seite vergleichsweise klein sein und zu den Außenkanten der ersten Seite hin größer werden. Hleraus können sich Vorteile bei der Hinterlüftung des Verbundankers ergeben. In diesem Zusammenhang Ist es auch möglich und kann unter fertigungstechnischen Gesichtspunkten von Vorteil sein, wenn für verschiedene Bauteile Verbundanker zur Verfügung gestellt werden, deren Aufbau und Dimensionierung bis auf die Ausgestaltung der Anlageabschnitte, deren Anlagefläche an die Form der Außenseiten der verschiedenen Bauteile Jeweils angepasst ist, identisch ist.

Um ein möglichst stabiles Anliegen des Verbundankers am Bauteil zu gewährleisten, ist es bei solchen ersten Selten, die in ebener Projektion mehreckig, insbesondere viereckig sind, von Vorteil, wenn die Anlageabschnitte sich im Bereich der Ecken der ersten Seiten oder zumindest teilweise im Bereich der Seitenkanten der ersten Seiten erstrecken.

Wie sich bereits aus dem Vorstehenden ergibt, sollte die Anlagefläche der Anlageabschnitte gegenüber der gesamten ersten Seite klein sein, um den nicht hinterlüfteten Bereich zwischen Verbundanker und Bauteil möglichst gering zu halten.

Vorzugsweise sind Mittel zum Sichern des Verbundankers am Bauteil gegen ein Herausrutschen vorgesehen. Bevorzugt ist hierfür mindestens eine Bohrung für eine Sicherungsschraube oder einen Sicherungsstift, die bzw. der von einer dem Bauteil abgewandten Seite des Verbundankers durch ihn hindurch in das Bauteil eingreift, vorgesehen. In diesem Fall sind die Bohrungen vorzugsweise im Bereich der Anlageabschnitte vorzusehen, da dann der mit den Sicherungsschrauben erzeugte Anpressdruck der Anlageflächen an die Außenseite des Bauteils am gleichmäßigsten verteilt werden kann. Gleichzeitig sind die Sicherungsschrauben gegen Witterungseinflüsse über die gesamte Schaftlänge weitestgehend geschützt.

Eine andere Möglichkeit der Sicherung des Verbundankers gegen ein Herausrutschen besteht darin, eine Schelle um das Bauteil und um den Verbundanker herum zu legen, wobei in diesem Fall als am Verbundanker vorgesehene Mittel zum Sichern des Verbundankers eine Anlagefläche für die Schelle oder eine Nutführung für die Schelle sein kann, beides insbesondere auf der dem Bauteil abgewandten Seite des Verbundankers. Dabei wird deutlich, dass Mittel zur Sicherung des Verbundankers gegen ein Herausrutschen am Verbundanker selbst nicht zwingend vorgesehen sein müssen, solange eine wie auch immer geartete Schelle um den Verbundanker und das Bauteil herum angeordnet werden kann.

Neben funktionalen Elementen wie beispielsweise Haken und Ösen, mit denen der erfindungsgemäße Verbundanker die Funktion eines Beschlags erhält, kann der Verbundanker in einer weiteren bevorzugten Ausgestaltung Verbindungsmittel für weitere Bauteile an einer der ersten Seite abgewandten Seite aufweisen. Wie bereits aus der WO 2007/121881 A1 bekannt kommen als Verbindungsmittel beispielsweise mindestens ein Ankerkern mit einer Bohrung, vorzugsweise mindestens zwei jeweils zueinander beabstandete Ankerkernteile mit miteinander fluchtenden Durchgangslöchern in Betracht. Auch können an einer anderen Seite des Verbundankers weitere Ankerstifte zum Eingriff in ein anderes Bauteil ebenso wie Mittel zum Sichern des Verbundankers in dem anderen Bauteil vorgesehen sein.

Im Folgenden wird die Erfindung anhand von Figuren, in denen eine bevorzugte Ausführungsform des erfindungsgemäßen Verbundankers dargestellt ist, näher erläutert.

Es zeigen
- Fig. 1: eine perspektivische Ansicht eines erfindungsgemäßen Verbundankers,
- Fig. 2: eine Ansicht der ersten Seite des in Fig. 1 dargestellten Verbundankers,
- Fig. 3: einen Schnitt quer zur Längsachse des in Fig. 1 dargestellten Verbundankers, und
- Fig. 4: einen Schnitt entlang der Längsachse des in Fig. 1 dargestellten Verbun- dankers.

Der in den Figuren 1 bis 4 dargestellte Verbundanker weist einen länglichen Körper 1 mit einer konkav ausgebildeten erste Seite 2 auf. An ihren beiden Längsseiten ist die erste Seite 2 mit gegenüber ihrem zentralen Bereich 3 erhabenen Anlageabschnitten 4 ausgebildet, die die Anlageflächen 5 des Verbundankers an ein Bauteil bilden. Der zentrale, gegenüber den Anlageabschnitten zurückversetzte Bereich 3 der ersten Seite 2 erstreckt sich parallel zur Längsachse des Verbundankers sowie in einem mittleren Bereich über die gesamte Breite der ersten Seite 2 und bildet in ebener Projektion ein Kreuz.

Zwischen den Anlageabschnitten 4 sind im Bereich der Längsachse des Verbundankers jeweils vier Ankerstifte 6 vorgesehen, die sich vom Verbundanker nach außen konisch verjüngen. Die Ankerstifte 6 verlaufen parallel zu einer Symmetrieebene in Längsrichtung des Verbundankers.

Durch die Anlageabschnitte 6 verlaufen Durchgangslöcher 7, deren der ersten Seite Seite 2 abgewandten Enden Senkbohrungen zur Aufnahme der Schraubenköpfe von Senkkopfschrauben aufweisen.

Auf der der ersten Seite 2 gegenüberliegenden Seite des Verbundankers ist ein parallel zur Verbundankerlängsachse verlaufender, zweiteiliger Ankerkern 11, 12 vorgesehen. Die beiden im Querschnitt halbkreisförmigen Ankerteile 11, 12 sind in der Mitte des Verbundankers voneinander getrennt und fluchten miteinander. Die beiden Ankerkernteile 11, 12 weisen miteinander fluchtende zentrale Durchganglöcher 13, 14 auf.

Der dargestellte erfindungsgemäße Verbundanker eignet sich insbesondere zur Verwendung an Holzmasten. So kann er mit selbstbohrenden Holzschrauben einfach an einem Holzmast festgeschraubt werden. Der Verbundanker kann beispielsweise als Gussteil aus einem Eisenwerkstoff, aber auch aus einem Kunststoff hergestellt sein.

## Patentansprüche

1. Verbundanker mit mindestens an einer ersten Seite (2) des Verbundankers vorgesehenen Ankerstiften (6) für den Eingriff In ein Bauteil, insbesondere für den Eingriff In die Seite eines Holzträgers oder Holzmastes, **gekennzeichnet durch** gegenüber anderen Teilen der ernsten Seite (2) erhabene Anlageabschnitte (4), und einen dazwischen liegenden zentralen Bereich (3), der zurückgesetzt Ist und sich von einer äußeren Kante der Seite (2) zur gegenüberliegenden äußeren Kante der Seite (2) erstreckt, wobei sich der zentrale Bereich (3) parallal zur Längsachse des Verbundankers und in einem mittleren Bereich über die gesamte Breite der ersten Seite (2) erstreckt und In ebener Projektion ein Kreuz bildet.

2. Verbundanker nach Anspruch 1, **dadurch gekennzeichnet, dass** die erste Seite (2) zum Anlegen an ein Rundholz, insbesondere an einen Rundholzmast, konkav ausgebildet ist.

3. Verbundanker nach einem der Ansprüche 1 oder 2, **dadurch gekennzeichnet, dass** die erste Seite (2) in ebener Projektion mehreckig, insbesondere viereckig Ist und die Anlageabschnitte (4) sich Im Bereich der Ecken der ersten Seite (2) oder teilweise im Bereich der Seitenkanten der ersten Seite (2) erstrecken.

4. Verbundanker nach einem der Ansprüche 1 bis 3, **dadurch gekennzeichnet, dass** die Anlagefläche (5) der Anlageabschnitte (4) gegenüber der gesamten ersten Seite (2) klein ist.

5. Verbundanker nach einem der Ansprüche 1 bis 4, **gekennzeichnet durch** Mittel zum Sichern des Verbundankers am Bauteil.

6. Verbundanker nach Anspruch 5, **gekennzeichnet durch** mindestens eine Durchgangsbohrung (7) für eine Sicherungsschraube oder einen Sicherungsstift, die bzw, der im eingebauten Zustand von einer dem Bautell abgewandten Seite des Verbundankers **durch** diesen hindurch und in das Bauteil ein-greifen kann.

7. Verbundanker nach einem der Ansprüche 1 bis 6, **gekennzeichnet durch** Verbindungsmittel für weitere Bauteile an einer der ersten Seite (2) abgewandten Seite des Verbundankers.

8. Verbundanker nach Anspruch 7, **gekennzeichnet durch** mindestens einen Ankerkern (11,12) mit einer Bohrung (13,14) als Verbindungsmittel.

9. Verbundanker nach Anspruch 7 oder 8, **gekennzeichnet durch** mindestens zwei jeweils zueinander beabstandete Ankerkerntelle (11, 12) mit mitelnander fluchtenden Durchgangslöchern (13, 14).

## Claims

1. A shear connector with anchor pins (6) provided on a first side (2) of the shear connector for engaging into a component, in particular for engaging into the side of a wood beam or wood mast, **characterized by** supporting sections (4) raised relative to other parts of the first side (2), and a central area (3) lying in between, which is recessed and extends from an outer edge of the side (2) toward the opposing outer edge of the side (2), wherein the central area (3) extends parallel to the longitudinal axis of the shear connector, and in a central area, over the entire width of the first side (2), and forms a cross viewed in plane projection.

2. The shear connector according to claim 1, **characterized in that** the first side (2) has a concave design for abutment against a spar, in particular a spar mast.

3. The shear connector according to one of claims 1 or 2, **characterized in that** the first side (2) is polygonal, in particular quadrangular, in plane projection, and the supporting sections (4) extend in the area of the corners of the first side (2) or partially in the area of the lateral edges of the first side (2).

4. The shear connector according to one of claims 1 to 3, **characterized in that** the supporting surface (5) of the supporting sections (4) is small in relation to the entire first side (2).

5. The shear connector according to one of claims 1 to 4, **characterized by** means for securing the shear connector to the component.

6. The shear connector according to claim 5, **characterized by** at least one through hole (7) for a safety bolt or safety pin, which in the installed state can engage into the component through the shear connector from a side of the latter averted from the component.

7. The shear connector according to one of claims 1 to 6, **characterized by** connection means for additional components on a side of the shear connector averted from the first side (2).

8. The shear connector according to claim 7, **characterized by** at least one anchor core (11, 12) with a borehole (13, 14) as a connection means.

9. The shear connector according to claim 7 or 8, **characterized by** at least two respective anchor core parts (11, 12) spaced apart from each other, with aligning through holes (13, 14).

## Revendications

1. Clavette comprenant au moins des goujons d'ancrage (6) prévus sur un premier côté (2) de la clavette pour la mise en prise dans une pièce de construction, en particulier pour la mise en prise dans le côté d'une poutre en bois ou d'un mât en bois, **caractérisé par** des tronçons d'appui (4) en relief par rapport à d'autres pièces du premier côté (2) et une partie centrale (3) reposant entre ceux-ci, qui est reculée et s'étend depuis une arête extérieure du côté (2) vers l'arête extérieure opposée du côté (2), sachant que la partie centrale (3) s'étend parallèlement à l'axe longitudinal de la clavette et sur toute la largeur du premier côté (2) dans une partie médiane, et forme une croix en projection plane.

2. Clavette selon la revendication 1, **caractérisée en ce que** le premier côté (2) est formé en étant concave pour reposer sur un bois rond, en particulier sur un poteau de bois rond.

3. Clavette selon l'une des revendications 1 ou 2, **caractérisée en ce que** le premier côté (2) en projection plane possède plusieurs angles, en particulier quatre angles, et les tronçons d'appui (4) s'étendent au niveau des angles du premier côté (2) ou partiellement au niveau des arêtes latérales du premier côté (2).

4. Clavette selon l'une des revendications 1 à 3, **caractérisée en ce que** la surface d'appui (5) des tronçons d'appui (4) est petite par rapport à l'ensemble du premier côté (2).

5. Clavette selon l'une des revendications 1 à 4, **caractérisée par** des moyens pour fixer la clavette sur la pièce de construction.

6. Clavette selon la revendication 5, **caractérisée par** au moins un perçage traversant (7) pour une vis de fixation ou une tige de fixation qui peut se mettre en prise dans la pièce de construction en l'état monté, à travers la clavette, depuis un côté de celle-ci détourné de la pièce de construction.

7. Clavette selon l'une des revendications 1 à 6, **caractérisée par** des moyens de liaison pour des pièces de construction supplémentaires sur un côté de la clavette détourné du premier côté (2).

8. Clavette selon la revendication 7, **caractérisée par** au moins par un noyau de clavette (11, 12) avec un perçage (13, 14) en tant que moyen de liaison.

9. Clavette selon l'une des revendications 7 ou 8, **caractérisée par** au moins deux parties de noyau de clavette (11, 12) à distance l'une de l'autre comprenant des trous traversants (13, 14) alignés l'un avec l'autre.
